# EUROPÄISCHE PATENTSCHRIFT

(11) **EP 0 616 095 B1**
(45) Veröffentlichungstag und Bekanntmachung des Hinweises auf die Patenterteilung: **22.07.1998**
(21) Anmeldenummer: 94103949.7
(22) Anmeldetag: 15.03.1994
(51) Int. Cl.: E04C 2/42

(54) **Stabrost**
Bar grating
Grille à barreaux

(30) Priorität: 19.03.1993 DE 4308840
(43) Veröffentlichungstag der Anmeldung: 21.09.1994
(73) Patentinhaber: Domnick, Arno, D-49808 Lingen (DE)
(72) Erfinder: Domnick, Arno, D-49808 Lingen (DE)
(74) Vertreter: Busse & Busse Patentanwälte

(56) Entgegenhaltungen:
- DE-A- 2 543 829
- DE-A- 2 811 408
- DE-U- 7 732 925
- DE-U- 8 228 747
- FR-A- 2 619 144
- US-A- 4 821 481

## Beschreibung

Die Erfindung bezieht sich auf einen Stabrost zur Abdeckung von Rinnen, Schächten und dgl. Vertiefungen nach dem Oberbegriff des Anspruchs 1.

Derartige Stabroste zur Abdeckung von Rinnen, Schächten und dgl. Vertiefungen werden in unterschiedlichen Einbauabmessungen verlegt und bilden so in der Einbaulage ein licht- und luftdurchlässiges Bauteil, das paßgenau für den jeweiligen oberen Rinnenrandbereich gefertigt und am Verlegeort in diesen eingesetzt wird, wobei der Bau- und Montageaufwand für derartige Stabroste nachteilig erhöht ist.

Der Erfindung liegt die Aufgabe zugrunde, einen Stabrost zur Abdeckung von Rinnen, Schächten und dgl. Vertiefungen zu schaffen, der mit geringem technischen Aufwand an unterschiedliche Abdeckungsabmessungen anpaßbar und mit einfachen Mitteln montierbar ist.

Ausgehend von einem Stabrost nach dem Oberbegriff des Anspruchs 1 löst die Erfindung diese Aufgabe mit den Merkmalen des kennzeichnenden Teils des Anspruchs 1. Hinsichtlich wesentlicher weiterer Ausgestaltungen wird auf die Ansprüche 2 bis 23 verwiesen.

Mit der erfindungsgemäßen Ausgestaltung des Stabrostes können mit geringem Aufwand unterschiedliche Verlegestrukturen für die Abdeckung von Rinnen und dgl. geschaffen werden, wobei eine beliebig verlängerbare Endlosverlegung mit einer geringen Anzahl von einfach zu kombinierenden Einzelteilen möglich ist, die ohne Spezialwerkzeuge in einer stabilen Verbindungsstellung festlegbar und am Verlegeort mit geringem Aufwand an die Rinnenabmessungen anpaßbar sind.

Mit der Ausbildung der Verbindungsglieder und der Roststäbe als austauschbare Einzelelemente kann ohne aufwendiges Vermessen der abzudeckenden Rinne, des Schachtes und dergleichen Vertiefung am Einbauort eine beliebig verlängerbare Reihung gebildet werden, wobei die Verbindungsglieder als Zwischenstücke die jeweils benachbarten Roststäbe derart durchgreifen, daß diese eine definierte Spannstellung einnehmen und eine hinreichend stabile Abstützung an den Stützflächen des Abstandsteils erreicht ist.

Die vorbeschriebenen Einzelteile des Stabrostes können mit vorteilhaft geringen Gestehungs- und Betriebskosten hergestellt und mit geringem Platzbedarf transportiert werden, wobei danach auf der Baustelle ohne Spezialwerkzeuge eine Komplettierung zu dem Stabrost möglich ist und gleichzeitig eine Vielzahl möglicher Verlegekonturen die Anwendbarkeit des Stabrostes wesentlich erweitert.

Weitere Einzelheiten und Vorteile der Erfindung ergeben sich aus der nachfolgenden Beschreibung und der Zeichnung, die drei Ausführungsbeispiele des erfindungsgemäßen Stabrostes näher veranschaulichen. In der Zeichnung zeigen:
- Fig. 1: eine perspektivische Prinzipdarstellung eines aus Roststäben und Verbindungsgliedern über eine Verschraubung gebildeten Stabrostes,
- Fig. 2: eine perspektivische Prinzipdarstellung des Stabrostes ähnlich Fig. 1,
- Fig. 3: eine Vorderansicht auf den Stabrost gemäß einer Pfeilrichtung III in Fig. 2,
- Fig. 4: eine Draufsicht auf den Stabrost gemäß Fig. 3,
- Fig. 5 und 6: jeweilige Seitenansichten auf die Roststäbe des Stabrostes gemäß Fig. 3,
- Fig. 7: eine Prinzipdarstellung des erfindungsgemäßen Stabrostes in einer zweiten Ausführungsform mit jeweils gesteckten Verbindungsgliedern,
- Fig. 8: eine teilweise geschnittene Einzeldarstellung des Verbindungsgliedes gemäß Fig. 1 mit einem Innengewindezapfen und einem Außengewindezapfen,
- Fig. 9: eine Querschnittsdarstellung des Verbindungsgliedes gemäß einer Linie VIII-VIII in Fig. 8,
- Fig. 10: eine Einzeldarstellung des Verbindungsgliedes gemäß Fig. 2 mit zwei Außengewindezapfen,
- Fig. 11: eine Schnittdarstellung des Verbindungsgliedes gemäß einer Linie X-X in Fig. 10,
- Fig. 12: eine teilweise geschnittene Einzeldarstellung des Verbindungsgliedes ähnlich Fig. 8 mit einer Rändelung im Bereich des mittleren Abstandsteils,
- Fig. 13: eine Einzeldarstellung des Verbindungsgliedes ähnlich Fig. 10 mit der Rändelung,
- Fig. 14: eine Draufsicht auf den Stabrost in einer bogenförmigen Verlegung,
- Fig. 15: eine Prinzipdarstellung des erfindungsgemäßen Stabrostes in einer dritten Ausführungsform mit nur einer Verbindungsachse für die Einzelteile,
- Fig. 16 bis 19: eine vergrößerte Einzeldarstellung des Verbindungsglieds gemäß Fig.15 in unterschiedlichen Ansichten,
- Fig. 20: eine vergrößerte Ausschnittsdarstellung des Verbindungsglieds gemäß Fig. 17 im Bereich einer Verzahnung am Anschlußteil,
- Fig. 21: eine Ausschnittsdarstellung ähnlich Fig. 20 im Bereich des gegenüberliegenden Anschußteils und
- Fig. 22: eine Draufsicht auf den Stabrost gemäß Fig. 15 in einer bogenförmigen Verlegung.

In Fig. 1 ist ein insgesamt mit 1 bezeichneter Stabrost dargestellt, der mehrere in der Einbaulage über jeweilige Verbindungsglieder 2 als Halteteile miteinander verbundene Roststäbe 3 aufweist. Die Verbindungsglieder 2 und die Roststäbe 3 sind dabei jeweils als austauschbare Einzelelemente vorgesehen, die in einen eine beliebig verlängerbare Reihung 4 bildenden Abstützungseingriff verbringbar sind. Die teilweise Explosivdarstellung gemäß Fig. 1 verdeutlicht dabei den prinzipiellen Montagevorgang des Stabrostes 1, der ausgehend von zwei mit zumindest zwei Verbindungsgliedern 2 verbundenen Roststäben 3 mit der dargestellten, hier einseitig ausgeführten Verlängerung an eine entsprechende Abdeckung von Rinnen, Schächten und dgl. Vertiefungen (nicht dargestellt) über die Reihung 4 anpaßbar ist. Im Bereich des jeweils Ersten und Letzten der Roststäbe ist dabei das Verbindungsglied 2 mit einem Kappenteil (nicht dargestellt) versehen, das einen endseitigen Abschluß des Stabrostes 1 bildet.

Die Roststäbe 3 sind in einer ersten Ausführungsform jeweils mit zwei Durchgangsöffnungen 5,6 versehen, deren Mittelachse in der Montagestellung jeweils mit einer Verbindungsachse 7,8 der Verbindungsglieder 2 zusammenfällt. Die in die jeweiligen Durchgangsöffnungen 5,6 eingreifenden Verbindungsglieder 2 weisen dabei einen als einstückiges Zwischenstück ausgebildeten Abstandsteil 9 auf, dem beidseitig axial fluchtende und in der Einbaulage jeweils zwei benachbarte Roststäbe 3 zumindest bereichsweise durchgreifende Anschlußteile 10,11 zugeordnet sind.

Die Reihung 4 macht dabei deutlich, daß die Anschlußteile 10,11 in dieser vorteilhaften Einbaulage die jeweiligen Durchgangsöffnungen 5,6 zweier benachbarter Roststäbe 3 derart durchgreifen, daß diese an jeweiligen, den Anschlußteildurchmesser 13,14 (Fig. 8) radial überragenden Stützflächen 15,16 des Abstandsteils 9 anliegen.

In einer zweckmäßigen Ausführungsform des Stabrostes 1 sind die jeweiligen Verbindungsglieder 2 jeweils im Bereich des einen Anschlußteils 11 mit einem Innengewindezapfen 17 und im Bereich des anderen Anschlußteils 10 mit einem Außengewindezapfen 18 versehen. Damit können der Innengewindezapfen 17 und der Außengewindezapfen 18 bei jeweils wechselseitig einander zugewandten Anschlußteilen 10,11 in den jeweiligen Verbindungsachsen 7,8 einen der Roststäbe 3 zwischen den Stützflächen 15,16 derart festlegen, daß eine form- und kraftschlüssige Verbindungsstellung erreicht ist.

In vorteilhafter Ausführung weisen dazu die Verbindungsglieder 2 im Bereich des mittleren Abschlußteils 9 jeweilige Markierungen 20 auf, mit denen die Verschraubung der Einzelteile mit einer eine gleichmäßige Materialbelastung erzeugenden Vorspannung erfolgen kann, wobei die Spannkraft ohne zusätzliche Hilfsmittel mit einer einfachen Sichtprüfung auf ein konstantes Maß begrenzbar ist. Damit sind die Lebensdauer eines derartigen Stabrostes 1 nachteilige beeinflussende Verbindungsfehler bei der Montage hinreichend sicher vermeidbar und eine schnelle Verschraubung der Einzelteile auch unter Baustellenbedingungen möglich.

Die Markierungen 20 sind jeweils im Bereich des Abstandsteils 9 auf einer an einen Werkzeugangriff angepaßten Profilfläche 21 (Fig. 9 und Fig. 11) vorgesehen, die durch eine gegenüber einer Zylinderfläche 21' abgesenkte Ausbildung einen Verschleiß, z.B. durch einen Abrieb bei Benutzung des Stabrostes 1, im Bereich der Markierungen 20 vermeidet. Die Schnittdarstellungen gemäß Fig. 9 und Fig. 11 verdeutlichen, daß der Abstandsteil 9 einen sechseckigen, jeweilige Schlüsselflächen SW als Profilflächen 21 bildenden Querschnitt aufweist und als Markierungen 20 jeweils eingeprägte Zahlen vorgesehen sind.

In Fig. 2 ist der Stabrost 1 in einer zweiten Ausführungsform dargestellt, wobei die Reihung 4' mit jeweiligen Roststäben 3' und diese untereinander verbindenden Verbindungsgliedern 2' gebildet ist, deren beidseits des mittleren Abstandsglieds 9 vorgesehenen Anschlußteile 10,11 dabei jeweils mit einem Außengewindezapfen 22 versehen sind und dieser die zugehörigen Roststäbe 3' jeweils im Bereich von Durchgangsöffnungen 23 über ein in diesen befindliches Innengewinde 24 zu dem Stabrost 1' verbindet.

In zweckmäßiger Ausbildung sind dabei in den Roststäben 3' zur Bildung der verlängerbaren Reihung 4' jeweils vier einander paarweise im gleichen Abstand zugeordnete, die Verbindungsachsen 26, 27 und 26',27' bildende und die Verbindungsglieder 2' jeweils versetzt zueinander aufnehmende Durchgangsöffnungen 23 vorgesehen.

Damit kann der Stabrost 1' mit geringem Aufwand in beliebiger Länge ausgebildet werden, wobei über entsprechende Rechts- und Linksgewinde R,L im Bereich der Außengewinde 22 und der Innengewinde 24 (Fig. 5 und Fig. 6 mit Roststäben 3' in Form A und B) eine mit der in Fig. 2 dargestellten Montagefolge (Explosivdarstellung) verdeutlichte Reihung 4' mit von zwei Seiten zugeführten Roststäben 3' erreichbar ist. Damit sind auch größere Abdeckungen schnell mit einem Stabrost 1 bzw. 1' zu versehen.

In Fig. 3 und Fig. 4 veranschaulichen die gleichmäßig sichtbaren Markierungen 20 auf den Verbindungsgliedern 2' die entsprechenden Schraubstellungen, wobei auf den Roststäben 3' in dieser Ausführungsform Wellenprofile 28 vorgesehen sind, die in der Einbaulage des Stabrostes 1' eine Erhöhung der Trittsicherheit ermöglichen.

Eine weitere Ausführungsform des Stabrostes 1" ist in Fig. 7 veranschaulicht, wobei die Roststäbe 3'' über ein Verbindungsglied 30 verbunden sind, dessen beidseitig eines zylindrischen Abstandsteils 31 befindliche Anschlußteile 32 jeweils als ein eine zylindrische Durchgangsöffnung 33 der Roststäbe 3'' durchgreifende Rastansätze 34 ausgebildet sind. In zweckmäßiger Ausbildung sind dabei die Durchgangsöffnungen 33 ähnlich der Ausführungsform gemäß Fig. 2 jeweils paarweise angeordnet, so daß der Stabrost 1'' eine entsprechend verwindungssteife Einbaulage einnimmt.

Die Rastansätze 34 können dabei als vier jeweils formgleiche und im Querschnitt des Anschlußteils 32 durch eine Kreuzschlitzung gebildete Federglieder vorgesehen sein, die jeweils einen endseitigen Hakenteil 35 aufweisen. Damit können die Federglieder zumindest im Bereich des Hakenteils 35 zur jeweiligen Mittelachse 36 hin federelastisch derart zusammengedrückt werden, daß eine in die Durchgangsöffnungen 33 verbringbare Einführstellung gebildet wird und die in den Durchgangsöffnungen 33 bis zur Anlage an die jeweiligen Stützflächen 15,16 eingeschobenen Anschlußteile 32 danach unter Rückstellung am Innenumfang anliegen, wobei die Hakenteile 35 den äußeren Randbereich der Durchgangsöffnungen 33 umfassen und damit eine stabile Lagefixierung der Roststäbe 3'' in Richtung der Achsen 36 erreicht ist.

In Fig. 8 veranschaulicht die Einzeldarstellung des Verbindungsgliedes 2 dessen Gesamtlänge 40, jeweilige Längen 41 und 42 der Anschlußteile 10,11 und den über eine Länge 43 bestimmten Abstandsteil 9, wobei diese Einzelabmessungen für eine entsprechende Baugröße des Stabrostes 1 bzw. 1' so auf die Einbaulage im Bereich der Rinne und dgl. abgestimmt werden können, daß eine hinreichende Stabilität der Abdeckung erreicht ist. Zusätzlich zu der Markierung 20 im Bereich des Abstandsteils 9 ist im Bereich des Außengewindes 18 eine bei dessen Herstellung erforderliche Auswerfermarkierung 45 vorgesehen.

In Fig. 10 ist das Verbindungsglied 2' in einer Einzeldarstellung veranschaulicht, wobei die angegebene Längenabmessung ähnlich Fig. 8 ebenfalls auf eine Ausbildung des Verbindungsgliedes 2' als Massenartikel ausgerichtet sind, so daß dieses Einzelteil preisgünstig auf Automaten gefertigt werden kann. In Anpassung an die Montage des Verbindungsteils 2' ist dieses im Bereich der Außengewinde 22 mit zu den Roststäben 3' (Fig. 5 und 6) passenden Rechts- und Linksgewinde R,L versehen.

Für eine Verlegung des Stabrostes 1''' (Fig. 14) in bogen- und/oder wellenförmiger Anordnung der jeweiligen Verbindungsachsen 50,51 kann die vorbeschriebene Verschraubung der Einzelteile (Fig. 1, Fig. 2) oder Verklemmung (Fig. 7) mit einem in zwei Ausführungsformen gemäß Fig. 12 und Fig. 13 veranschaulichten Verbindungsglied 52 bzw. 52' kombiniert werden. Dabei ist der Stabrost 1"' im Bereich der Verbindungsachse 50 beispielsweise mit dem Verbindungsglied 2 versehen und im Bereich der Verbindungsachse 51 ist das einen schmaleren Abstandsteil 53 aufweisende Verbindungsglied 52 angeordnet. Die Verbindungsglieder 52,52' (Fig. 12 und Fig. 13) weisen dabei jeweils im Bereich des Abstandsteils 53 eine die Montage erleichternde Rändelung auf.

In Abhängigkeit von den Abmessungen 43,43' der Abstandsteile 9 bzw. 53 können mit den Verbindungsgliedern 2 bzw. 52 unterschiedliche Radien 54,54' erreicht und damit ähnlich dem Stabrost 1''' über unterschiedlich konturierte Rinnen, Schächte und dgl. Vertiefungen eine auch optisch ansehnliche Abdeckung geschaffen werden. Bei entsprechend wechselseitiger Anordnung (nicht dargestellt) einzelner oder Gruppen von Verbindungsgliedern sind so ebenfalls wellenförmige Konturen denkbar und damit eine beliebige Erweiterung des Einsatzbereiches derartiger Stabroste erreichbar.

In Fig. 15 ist der Stabrost 101 in einer dritten Ausführungsform dargestellt, wobei eine Reihung 104 mit jeweiligen Roststäben 103 gebildet ist, die lediglich über ein eine Verbindungsachse 107 bildendes Verbindungsglied 102 miteinander verbunden sind. Dabei weist das Verbindungsglied 102 zumindest einen Anschlußteil 110 auf, der mit einer in Verbindungsstellung den jeweiligen Roststab 103 und das Verbindungsglied 102 im Zusammenwirken gegen einer Verdrehung festlegenden, unrunden Eingriffskontur 160 versehen ist, so daß damit gleichzeitig mehrere Verbindungsglieder 102 innerhalb der Reihung 104 mit geringem Aufwand in einer vorbestimmten Einbaulage montierbar sind.

Die Eingriffskontur 160 kann dabei in zweckmäßiger Ausführungsform so ausgebildet sein, daß eine konturengleiche Paarung mit den jeweiligen Durchgangsöffnungen 105 der Roststäbe 103 möglich ist. Sowohl die Eingriffskontur 160 als auch die als ein Langloch ausgebildete Durchgangsöffnung 105 des Roststabes 103 weisen in der dargestellten Ausführungsform eine im wesentlichen über ein Verbindungsspiel ineinander passende Ovalformung auf.

Der Stabrost 101 kann so in analoger Ausbildung des Stabrostes 1 gemäß Fig. 1 mit geringem Aufwand zu der Reihung 104 montiert werden, wobei der Anschlußteil 110 als ein Innengewindezapfen 117 und der Anschlußteil 111 als ein Außengewindezapfen 118 vorgesehen sind.

In Fig. 16 bis 19 verdeutlicht eine vergrößerte Einzeldarstellung das Verbindungsglied 102 in unterschiedlichen Ansichten sowohl die Anschlußteile 110 und 111 als auch einen mittleren Abstandsteil 109. Dieser ist im Bereich seiner beiden in Verbindungsstellung (Fig. 15) an den jeweiligen Roststäben 103 anliegenden Stützflächen 115,116 jeweils mit einer den Abstandsteil 109 konkav verjüngenden Hohlformung 161,162 versehen. Damit können die Roststäbe 103 in der Verbindungsstellung unterschiedliche Verlegekonturen bildend (Fig. 22) im Bereich der Hohlformungen 161,162 derart am Verbindungsteil 102 anliegen, daß der Stabrost 1 eine gelenkige Reihung 104 bildet, die durch ein flexible Horizontalschwenkung mit geringem Aufwand eine Anpassung an eine z.B. in der Zeichnungsebene verlaufende Wellenformung einer Rinne (nicht dargestellt) ermöglicht, wobei unterschiedliche Rinnenformen mit hoher Flexibilität im Bereich des Verbindungsglieds 102 und einer Ausnutzung der Elastizität der miteinander in Abstützungseingriff befindlichen Einzelteile abdeckbar sind.

Die Verdrehung der einzelnen Roststäbe 103 gegenüber dem jeweiligen Verbindungsglied 102 wird innerhalb des Stabrostes 1 einerseits durch die ovale Eingriffskontur 160 verhindert und andererseits sind die in der Reihung 104 verbundenen Roststäbe 103 zueinander gegen eine Drehung um die Verbindungsachse 107 im Bereich des Verbindungsglieds 102 dadurch gehalten, daß dieses im Bereich der Stirnseite des Anschlußteils 110 bzw. im Bereich der Hohlformung 161 zum Anschlußteil 111 hin jeweils mit einer Verzahnung 163,164 versehen sein kann (Fig. 17, Fig. 18).

Mit dieser Verzahnung 163,164 ist in der Verbindungsstellung gemäß Fig. 15 eine formschlüssige, als Verdrehsicherung wirksame Verbindung gebildet, wobei die jeweiligen Verzahnungen 163,164 (Fig. 20, Fig. 21) mit entsprechend aufeinander abgestimmten Zahnhöhen so ineinandergreifen, daß sich die in der Reihung 104 angeordneten Roststäbe 103 und Verbindungsglieder 102 lagestabil aneinander abstützen.

Das vorbeschriebene Verbindungsglied 102 ist im Bereich seines Abstandsteils 109 ebenfalls mit einer weitgehend ovalen Kontur 165 (Fig. 17) versehen, deren abgeflachte Bereiche 166 vorteilhaft für den Angriff eines Montagewerkzeuges vorgesehen sein können. Diese Kontur 165 des Abstandsteils 109 kann dabei zweckmäßig um 90° geschwenkt gegenüber der Mittellängsebene der Eingriffskontur 160 angeordnet sein, so daß bei der Montage des Verbindungsteils 102 mit geringem Aufwand eine vorbestimmte, innerhalb des Stabrostes 1 weitgehend gleichmäßig einstellbare Schwenk- und Schraubstellung erreichbar ist.

## Patentansprüche

1. Stabrost zur Abdeckung von Rinnen, Schächten und dgl. Vertiefungen, der jeweils eine Verbindungsachse (7,8;26,27,26',27';36;50,51;107) bildende Halteteile, auf diesen befindliche Roststäbe (3;3';103) mit Durchgangsöffnungen (5,6;23;33;105) und zwischen diesen angeordnete Zwischenstücke umfaßt und in unterschiedlichen Einbauabmessungen verlegbar ist, **dadurch gekennzeichnet,** daß die Zwischenstücke jeweils als ein einstückiges, einen mittleren Abstandsteil (9;31;53;109) und beidseitig zu diesem axial fluchtende Anschlußteile (10,11;32;110,111) als Halteteile aufweisendes Verbindungsglied (2;2'; 30;52;52';102) für zwei benachbarte Roststäbe (3;3';3'';103) ausgebildet sind, wobei die Anschlußteile (10,11;32;110,111) in der Einbaulage die jeweiligen Durchgangsöffnungen (5,6;23;33;105) zweier benachbarter Roststäbe (3;3';3'';103) derart durchgreifen, daß diese an jeweiligen, den Anschlußteildurchmesser (13,14;22) radial überragenden Stützflächen (15,16;115,116) des Abstandsteils (9;31;53; 109) anliegen.

2. Stabrost nach Anspruch 1, dadurch gekennzeichnet, daß die Verbindungsglieder (2;2"; 30;52;52';102) und die Roststäbe (3;3';3";103) jeweils als austauschbare Einzelelemente in einen eine beliebig verlängerbare Reihung (4;4';4",104) bildenden Abstützungseingriff verbringbar sind, und der Stabrost (1;1';1'';1''';101) aus zumindest zwei mit zumindest zwei Verbindunsgliedern (2,2;2', 2';30,30;2, 52;102) verbundenen Roststäben (3;-3';3";103) gebildet ist.

3. Stabrost nach Anspruch 1 oder 2, dadurch gekennzeichnet, daß das Verbindungsglied (2;2';102) im Bereich des mittleren Abstandsteils (9;109) mit einer die Einbaulage definierenden Markierung (20) und/oder Kontur (105) versehen ist.

4. Stabrost nach einem der Ansprüche 1 bis 3, dadurch gekennzeichnet, daß die die Roststäbe (3) verbindenden Verbindungsglieder (2) im Bereich des einen Anschlußteils (11) mit einem Innengewindezapfen (17) und im Bereich des anderen Anschlußteils (10) mit einem Außengewindezapfen (18) versehen sind, derart, daß mit jeweils zwei in den Verbindungsachsen (7,8) wechselseitig einander zugewandten Anschlußteilen (10,11) einer der Roststäbe (3) in Verbindungsstellung festlegbar ist.

5. Stabrost nach Anspruch 4, dadurch gekennzeichnet, daß die Verbindungsglieder (2;2') jeweils im Bereich des Abstandsteils (9) eine an einen Werkzeugangriff angepaßte Profilfläche (21) aufweisen.

6. Stabrost nach Anspruch 4 oder 5, dadurch gekennzeichnet, daß der Abstandsteil (9) einen sechseckigen, jeweilige Schlüsselflächen (SW) bildenden Querschnitt aufweist, auf denen als Markierungen (20) jeweils eingeprägte Zahlen vorgesehen sind.

7. Stabrost nach einem der Ansprüche 1 bis 3, dadurch gekennzeichnet, daß die Verbindungsglieder (2') im Bereich beider Anschlußteile (10,11) jeweils mit einem Außengewindezapfen (22) versehen sind und die zugehörigen Roststäbe (3') im Bereich der Durchgangsöffnungen (23) ein Innengewinde (24) aufweisen.

8. Stabrost nach Anspruch 7, dadurch gekennzeichnet, daß in den Roststäben (3') zur Bildung der verlängerbaren Reihung (4') jeweils vier einander paarweise im gleichen Abstand zugeordnete, die Verbindungsachsen (26,27;26',27') bildende und die Verbindungsglieder (2') jeweils versetzt zueinander aufnehmende Gewindebohrungen (24) vorgesehen sind.

9. Stabrost nach einem der Ansprüche 1 bis 3, dadurch gekennzeichnet, daß die Anschlußteile (32) der Verbindungsglieder (30) jeweils als die zylindrische Durchgangsöffnung (33) der Roststäbe (3") durchgreifende Rastansätze (34) ausgebildet sind.

10. Stabrost nach Anspruch 9, dadurch gekennzeichnet, daß die Rastansätze (34) als vier jeweils formgleiche und im Querschnitt des Rastansatzes (34) durch eine Kreuzschlitzung gebildete Federglieder mit jeweils endseitigem Hakenteil (35) vorgesehen sind.

11. Stabrost nach Anspruch 9 oder 10, dadurch gekennzeichnet, daß die zumindest im Bereich des Hakenteils (35) zu einer Mittelebene (36) hin federelastisch zusammendrückbaren Federglieder eine in die Durchgangsöffnungen (33) verbringbare Einführstellung aufweisen und in der Durchgangsöffnung (33) unter Rückstellung am Umfang anliegen.

12. Stabrost nach einem der Ansprüche 1 bis 11, dadurch gekennzeichnet, daß die in den beiden Verbindungsachsen (50,51) befindlichen Verbindungsglieder (2,52) jeweils Abstandsteile (9,53) mit unterschiedlicher Breite (43;43') aufweisen.

13. Stabrost nach Anspruch 12, dadurch gekennzeichnet, daß die Abstandsteile (9,53) gleicher Breite zumindest bereichsweise in jeweils einer der Verbindungsachsen (50,51) angeordnet sind und in der Längsrichtung des Stabrostes (1''') eine Bogenverlegung und/oder Stellenverlegung gebildet ist.

14. Stabrost nach Anspruch 12 oder 13, dadurch gekennzeichnet, daß das schmalere der Verbindungsglieder (52;52') im Bereich des Umfanges des Abstandsteils (53) eine Rändelung aufweist.

15. Stabrost nach einem der Ansprüche 1 bis 14, dadurch gekennzeichnet, daß die Roststäbe (3') zumindest im Bereich ihrer Oberseite mit einer Profilierung (28) versehen sind.

16. Stabrost nach einem oder mehreren der Ansprüche 1 bis 15, dadurch gekennzeichnet, daß zwei benachbarte Roststäbe (103) jeweils über nur ein, eine Verbindungsachse (107) bildendes Verbindungsglied (102) mit Abstandsteil (109) abgestützt sind und zumindest einer der Anschlußteile (110) mit einer den Roststab (103) und das Verbindungsglied (102) in Verbindungsstellung verdrehfest aufnehmenden, unrunden Eingriffskontur (160) versehen ist.

17. Stabrost nach Anspruch 16, dadurch gekennzeichnet, daß die Eingriffskontur (160) des Verbindungsglieds (102) und die jeweilige Durchgangsöffnung (105) des Roststabes (103) konturengleich ausgebildet sind.

18. Stabrost nach Anspruch 16 oder 17, dadurch gekennzeichnet, daß als Eingriffskontur (160) des Verbindungsglieds (102) eine in ein Langloch (160') des Roststabes (103) passende Ovalformung vorgesehen ist.

19. Stabrost nach einem der Ansprüche 16 bis 18, dadurch gekennzeichnet, daß das Verbindungsglied (102) im Bereich seines ovalen Anschlußteils (110) den Innengewindezapfen (117) und im Bereich des anderen Anschlußteils (111) den Außengewindezapfen (118) aufweist.

20. Stabrost nach einem der Ansprüche 16 bis 19, dadurch gekennzeichnet, daß das Verbindungsglied (102) im Bereich seiner beiden in Verbindungsstellung am jeweiligen Roststab (103) anliegenden Stützflächen (115,116) jeweils mit einer den Abstandsteil (109) konkav verjüngenden Hohlformung (161,162) versehen ist.

21. Stabrost nach Anspruch 20, dadurch gekennzeichnet, daß die Roststäbe (103) im Bereich der Hohlformung (161,162) derart am Verbindungsglied (102) anliegen, daß die Roststäbe (103) über eine flexible Horizontalschwenkung in unterschiedliche Verlegekonturen verbringbar sind.

22. Stabrost nach einem der Ansprüche 16 bis 21, dadurch gekennzeichnet, daß das Verbindungsglied (102) im Bereich der Stirnseite des Innengewindezapfens (117) mit einer radialen Verzahnung (163) ausgebildet ist, die in der Verbindungsstellung in eine im Bereich der Hohlformung (161) auf der Seite des Gewindezapfens (111) befindliche Verzahnung (164) eingreift.

23. Stabrost nach einem der Ansprüche 16 bis 22, dadurch gekennzeichnet, daß der Abstandsteil (109) ebenfalls eine ovale Kontur (165) aufweist.

## Claims

1. A bar grating for covering gutters, shafts and like depressions and comprising supporting parts which respectively form a connection axis (7,8;26,27,26',27'; 36;50,51;107) and with, disposed on them, grating bars (3;3';103) with apertures (5,6;23;33;105) and with intermediate pieces disposed between these latter, the said bar grating to be adapted to be laid in various dimensions, characterised in that the intermediate pieces are respectively constructed as a one-piece connecting member (2;2';30;52;52';102)for two adjacent grating bars (3;3';3";103) and having a central spacing member (9;31;53;109) on both sides of which there are axially aligned connecting parts (10,11;32; 110, 111) as supporting parts, the connecting parts (10,11;32;110,111), when in the installed position, so passing through the respective apertures (5,6;23;33;105) in two adjacent grating bars (3;3';3";103) that these latter bear on respective bracing surfaces (15,16;115,116) on the spacing member (9;31;53;109) and which project radially beyond the connecting part diameter (13,14;22).

2. A bar grating according to Claim 1, characterised in that the connecting members (2;2";30;52;52';102) and the grating bars (3;3';3";103) can, as respectively interchangeable single elements, be brought into a bracing engagement constituting an array (4;4';4",104) which can be extended at will, the bar grating (1;1';1";1"';101) consisting of at least two grating bars (3;3';3";103) which are connected to at least two connecting members (2,2;2',2';30,30;2, 52;102).

3. A bar grating according to Claim 1 or 2, characterised in that the connecting member (2;2';102) is in the region of the middle spacing member (9;109) provided with a marking (20) and/or contour (105) which defines the fitment position.

4. A bar grating according to one of Claims 1 to 3, characterised in that the connecting members (2) which connect the grating bars (3) are in the region of one connecting part (11) provided with a female screw thread (17) and in the region of the other connecting part (10) with a male screw thread (18) so that one of the grating bars (3) can be fixed in the connected position by in each case two connecting parts (10,11) which face each other alternately in the connection axes (7,8).

5. A bar grating according to Claim 4, characterised in that the connecting members (2,2') each have a profiled surface (21) suitable for application of a tool and in the region of the spacing member (9).

6. A bar grating according to Claim 4 or 5, characterised in that the spacing part (9) has a hexagonal cross-section forming spanner-accommodating surfaces (SW) and on each of which there is a number to serve as a marking (20).

7. A bar grating according to one of Claims 1 to 3, characterised in that the connecting members (2') have in the region of their two connecting parts (10,11) a male screw thread (22) while the associated grating bars (3') have a female screw thread (24) in the region of the apertures (23).

8. A bar grating according to Claim 7, characterised in that for forming the extensible array (4') there are in each grating bar (3') and arranged in equidistant pairs, four screw-threaded bores (24) which form the connection axes (26,27;26',27') and which receive the respectively offset connecting members (2').

9. A bar grating according to one of Claims 1 to 3, characterised in that the connecting parts (32) of the connecting members (30) are each constructed as catch projections (34) which are adapted to pass through the cylindrical apertures (33) in the grating bars (3").

10. A bar grating according to Claim 9, characterised in that the catch projections (34) are provided as four respectively identically shaped spring members formed by a cruciform slotting process and provided with a hook part (35) at one end.

11. A bar grating according to Claim 9 or 10, characterised in that the spring members which can be resiliently pressed together at least in the region of the hook part (35) towards a central plane (36) have an insertion position so that they can fit through the apertures (33), springing back when in the aperture (33) to bear on the periphery.

12. A bar grating according to one of Claims 1 to 11, characterised in that the connecting members (2,52) disposed in the two connection axes (50,51) each have spacing parts (9,53) of different widths (43;43').

13. A bar grating according to Claim 12, characterised in that the spacing parts (9,53) which are of the same width have at least portions disposed in respectively one of the connection axes (50,51) and in that an arcuate arrangement and/or in situ installation is possible in the longitudinal direction of the bar grating (1"').

14. A bar grating according to Claim 12 or 13, characterised in that the narrower of the connecting members (52;52') has knurling in the region of the periphery of the spacing part (53).

15. A bar grating according to one of Claims 1 to 14, characterised in that the grating bars (3') are provided with profiling (28) at least on their upper surface.

16. A bar grating according to one or more of Claims 1 to 15, characterised in that two adjacent grating bars (103) are braced via only one connecting member (102) with a spacing part (109) which form a connection axis (107), at least one of the connecting parts (110) being provided with a non-circular engagement contour (160) which accommodates the grating bar (103) and the connecting member (102) in non-rotatable manner when in the connected position.

17. A bar grating according to Claim 16, characterised in that the engagement contour (160) of the connecting member (102) and the respective aperture (105) of the grating bar (103) are constructed with identical contours.

18. A bar grating according to Claim 16 or 17, characterised in that as the engagement contour (106) of the connecting member (102), an oval shape is provided which fits into an elongated hole (160') in the grating bar (103).

19. A bar grating according to one of Claims 16 to 18, characterised in that the connecting member (102) has a female screw thread (117) in the region of its oval connection part (110) and the male screw thread (118) in the region of its other connection part (111).

20. A bar grating according to one of Claims 16 to 19, characterised in that the connecting member (102) has in the region of its bracing surfaces (115,116) which, in the connected position, bear on the respective grating bar (103), a hollow shape (161,162) which concavely tapers the spacing part (109).

21. A bar grating according to Claim 20, characterised in that in the region of the hollow form (161,162), the grating bars (103) so bear on the connecting member (102) that the grating bars (103) can, via a flexible horizontal pivoting, be moved into different laying contours.

22. A bar grating according to one of Claims 16 to 21, characterised in that the connecting member (102) is constructed with a system of radial teeth in the region of the end face of the female screw-threaded journal (117) and which, in the connected position, engage teeth (164) provided in the region of the hollow form (161) on the side of the screw-threaded journal (111).

23. A bar grating according to one of Claims 16 to 22, characterised in that the spacing part (109) likewise has an oval contour (165).

## Revendications

1. Grille à barreaux pour recouvrir des rigoles, des puits et des cavités analogues, qui comprend respectivement des parties de support formant un axe de jonction (7,8; 26,27,26',27'; 36; 50,51; 107), des barreaux de grille (3; 3'; 103) se trouvant sur celles-ci avec des ouvertures de passage (5,6; 23; 33; 105) et des pièces intermédiaires agencées entre ceux-ci, et qui peut être installée dans différentes dimensions de montage, caractérisée en ce que les pièces intermédiaires se présentent chacune sous la forme d'un élément d'assemblage (2; 2'; 30; 52; 52'; 102) d'une pièce, présentant comme parties de support une partie d'espacement médiane (9; 31; 53; 109) et, des deux côtés de celle-ci, des parties de raccordement (10,11; 32; 110,11) axialement alignées, pour deux barreaux de grille voisins (3; 3'; 3"; 103), les parties de raccordement (10,11; 32; 110,111) passant, en position de montage, dans les ouvertures de passage respectives (5,6; 23; 33; 105) de deux barreaux de grille voisins (3; 3'; 3"; 103) de telle sorte que ceux-ci s'appliquent sur des surfaces d'appui respectives (15; 16; 115, 116) de la partie d'espacement (9; 31; 53; 109) qui dépassent radialement du diamètre (13,14; 22) des parties de raccordement.

2. Grille à barreaux selon la revendication 1, caractérisée en ce que les éléments d'assemblage (2; 2"; 30; 52; 52'; 102) et les barreaux de grille (3; 3'; 3"; 103) peuvent être amenés, respectivement sous la forme d'éléments individuels échangeables, en prise d'appui pour former une suite (4; 4'; 4", 104) extensible de manière quelconque et la grille à barreaux (1; 1'; 1"; 1"'; 101) est formée d'au moins deux barreaux (3; 3'; 3"; 103) reliés à au moins deux éléments d'assemblage (2,2; 2',2'; 30,30; 2,52; 102).

3. Grille à barreaux selon la revendication 1 ou 2, caractérisée en ce que l'élément d'assemblage (2; 2'; 102) est pourvu, dans la zone de la partie d'espacement médiane (9; 109) d'un repère (20) et/ou d'un contour (105) définissant la position de montage.

4. Grille à barreaux selon l'une quelconque des revendications 1 à 3, caractérisée en ce que les éléments d'assemblage (2) reliant les barreaux (3) de la grille sont pourvus, dans la zone d'une première partie de raccordement (11), d'un tenon à filet interne (17) et, dans la zone de l'autre partie de raccordement (10), d'un tenon à filet externe (18) de telle sorte qu'un des barreaux de grille (3) puisse être fixé en position d'assemblage avec, respectivement, deux parties de raccordement (10,11) tournées réciproquement l'une vers l'autre sur les axes de jonction (7,8).

5. Grille à barreaux selon la revendication 4, caractérisée en ce que les éléments d'assemblage (2; 2') présentent respectivement, dans la zone de la partie d'espacement (9), une face profilée (21) adaptée à une prise d'outil.

6. Grille à barreaux selon la revendication 4 ou 5, caractérisée en ce que la partie d'espacement (9) présente une section transversale hexagonale formant des faces de prise de clé respectives (SW), section transversale sur laquelle sont prévus des chiffres respectivement gravés comme repères (20).

7. Grille à barreaux selon l'une quelconque des revendications 1 à 3, caractérisée en ce que les éléments d'assemblage (2') sont pourvus, dans la zone des deux parties de raccordement (10,11), respectivement, d'un tenon à filet externe (22) et les barreaux de grille connexes (3') présentent un filet interne (24) dans la zone des ouvertures de passage (23).

8. Grille à barreaux selon la revendication 7, caractérisée en ce que, dans les barreaux de grille (3'), pour former la suite extensible (4') respectivement, sont prévus quatre alésages taraudés (24) associés l'un à l'autre par paire à distance égale, formant les axes de jonction (26,27; 26',27') et recevant, respectivement en décalage mutuel, les éléments d'assemblage (2').

9. Grille à barreaux selon l'une quelconque des revendications 1 à 3, caractérisée en ce que les parties de raccordement (32) des éléments d'assemblage (30) se présentent respectivement sous la forme de saillies d'encliquetage (34) traversant l'ouverture de passage cylindrique (33) des barreaux de grille (3").

10. Grille à barreaux selon la revendication 9, caractérisée en ce que les saillies d'encliquetage (34) se présentent sous la forme de quatre éléments élastiques respectivement de même forme et formés, en coupe transversale de la saillie d'encliquetage (34), par une fente cruciforme avec une partie terminale en crochet respective (35).

11. Grille à barreaux selon la revendication 9 ou 10, caractérisée en ce que les éléments élastiques comprimables au moins dans la zone de la partie en crochet (35) vers un plan central (36) présentent une position d'insertion qui peut être amenée dans les ouvertures de passage (33) et s'appliquent sur la périphérie de l'ouverture de passage (33) par mouvement de rappel.

12. Grille à barreaux selon l'une quelconque des revendications 1 à 11, caractérisée en ce que les éléments d'assemblage (2,52) qui se trouvent sur les deux axes de jonction (50,51) présentent respectivement des parties d'espacement (9,53) de largeurs différentes (43,43').

13. Grille à barreaux selon la revendication 12, caractérisée en ce que les parties d'espacement (9,53) de même largeur au moins par endroits sont agencées respectivement sur l'un des axes de jonction (50,51) et un déplacement en arc et/ou un déplacement linéaire sont établis dans la direction longitudinale de la grille à barreaux (1"').

14. Grille à barreaux selon la revendication 12 ou 13, caractérisée en ce que le plus étroit des éléments d'assemblage (52; 52') présente un moletage dans la zone de la périphérie de la pièce d'espacement (53).

15. Grille à barreaux selon l'une quelconque des revendications 1 à 14, caractérisée en ce que les barreaux de grille (3') sont pourvus d'un profilage (28) au moins dans la zone de leur partie supérieure.

16. Grille à barreaux selon une ou plusieurs des revendications 1 à 15, caractérisée en ce que deux barreaux de grille voisins (103) sont appliqués chacun sur la partie d'espacement (109) respectivement via seulement un élément d'assemblage formant un axe de jonction (107) et au moins une des parties de raccordement (110) est pourvue d'un contour de prise excentrique (160) recevant le barreau de grille (103) et l'élément d'assemblage (102), en position d'assemblage, de manière qu'ils ne puissent tourner.

17. Grille à barreaux selon la revendication 16, caractérisée en ce que le contour de prise (160) de l'élément d'assemblage (102) et l'ouverture de passage respective (105) du barreau de grille (103) ont le même contour.

18. Grille à barreaux selon la revendication 16 ou 17, caractérisée en ce que l'on prévoit comme contour de prise (160) de l'élément d'assemblage (102) une conformation ovale adaptée à un trou longitudinal (160') du barreau de grille (103).

19. Grille à barreaux selon l'une quelconque des revendications 16 à 18, caractérisée en ce que l'élément d'assemblage (102) présente, dans la zone de sa partie de raccordement ovale (110), le tenon à filet interne (117) et, dans la zone de l'autre partie de raccordement (111), le tenon à filet externe (118).

20. Grille à barreaux selon l'une quelconque des revendications 16 à 19, caractérisée en ce que l'élément d'assemblage (102) est pourvu, dans la zone de ses deux surfaces d'appui (115,116) s'appuyant sur le barreau de grille respectif (103) en position d'assemblage, respectivement d'une conformation creuse (161, 162) amincissant de manière concave la partie d'espacement (109).

21. Grille à barreaux selon la revendication 20, caractérisée en ce que les barreaux de grille (103) s'appliquent, dans la zone de conformation creuse (161,162), sur l'élément d'assemblage (102) de telle sorte que les barreaux (103) puissent être amenés, via un pivotement horizontal souple, dans différents contours de montage.

22. Grille à barreaux selon l'une quelconque des revendications 16 à 21, caractérisée en ce que l'élément d'assemblage (102) se présente, dans la zone de la partie d'about du tenon à filet interne (117), sous la forme d'une denture radiale (163), qui s'engrène, en position d'assemblage, dans une denture (164) qui se trouve dans la zone de conformation creuse (161) du côté du tenon fileté (111).

23. Grille à barreaux selon l'une quelconque des revendications 16 à 22, caractérisée en ce que la partie d'espacement (109) présente également un contour ovale (165).
